# EUROPÄISCHE PATENTSCHRIFT

(11) **EP 2 278 220 B1**
(45) Veröffentlichungstag und Bekanntmachung des Hinweises auf die Patenterteilung: **05.03.2014**
(21) Anmeldenummer: 09008287.6
(22) Anmeldetag: 24.06.2009
(51) Int. Cl.: F22B 1/16, F22B 1/00, F22B 1/02, F22B 3/02, F22B 5/00, F22B 15/00, F22B 29/06, F22B 37/26, F22D 1/20

(54) **Wärmetauscher zur Dampferzeugung für ein solarthermisches Kraftwerk**
Heater for creating steam for a solar thermal power plant
Echangeur thermique destiné à la production de vapeur pour une centrale thermique solaire

(43) Veröffentlichungstag der Anmeldung: 26.01.2011
(73) Patentinhaber: Balcke-Dürr GmbH, 40882 Ratingen (DE)
(72) Erfinder: Stahlhut, Jörg, Dipl.-Ing., 46569 Hünxe (DE); Hegner, Wolfgang Dr., 46236 Bottrop (DE); Band, Dirk, 40878 Ratingen (DE)
(74) Vertreter: Lang, Friedrich

(56) Entgegenhaltungen:
- BE-A1- 862 088
- DE-A1- 2 815 789
- DE-A1- 3 023 094
- FR-A1- 2 452 666

## Beschreibung

Die Erfindung betrifft einen Wärmetauscher zur Erzeugung eines Dampfstroms für ein solarthermisches Kraftwerk.

Faktoren, wie beispielsweise stärkeres Umweltbewusstsein in der Wirtschaft und Politik, Verteuerung und Verknappung der fossilen Brennstoffe, haben in den letzten Jahrzehnten zu einem Umdenken im Bereich der Stromerzeugung geführt. Neue Technologien haben zur verstärkten Nutzung der regenerativen Wind- und Solarenergie geführt. Insbesondere solarthermische Anlagen mit Parabolrinnen-Kollektoren haben sich inzwischen großtechnisch durchgesetzt, so dass bereits Anlagen in den USA und Europa in Betrieb genommen worden sind und weitere Großanlagen demnächst noch hinzukommen werden.

In solarthermischen Kraftwerken mit Parabolrinnen-Kollektoren wird das Sonnenlicht mittels parabolförmiger Spiegel auf die Absorberrohre gebündelt, so dass das in den Absorberrohren befindliche Thermo-Öl auf eine Temperatur von circa 400 °C erhitzt wird. Mit Hilfe von Wärmetauschern wird dem Thermo-Öl thermische Energie entzogen und auf Wasser zwecks Verdampfung übertragen, so dass der dadurch erzeugte Wasserdampf in einem angeschlossenen Dampfkraftwerk auf herkömmliche Weise eine Turbine zur Stromproduktion antreibt. Herkömmlich, wie in FR 2452666, kommen Wärmetauscher mit U-Rohr-Bündeln zur Dampferzeugung zum Einsatz, bei denen die Abtrennung des dampfförmigen Wassers von der flüssigen Phase in einem Mantelbereich oberhalb des Rohrbündels erfolgt, der konstruktiv durch eine Erweiterung des Manteldurchmessers geschaffen wird.

DE 2815789 offenbart einen Dampferzeuger mit separater Dampftrommel.

Es hat sich gezeigt, dass bei solarthermischen Kraftwerken und ihrer charakteristischen zyklischen Betriebsweise eine Dampfabtrennung im selben Mantel mittels Erweiterung des Manteldurchmessers von Nachteil ist. Der erweiterte Manteldurchmesser erfordert eine Vergrößerung der Mantelwanddicken, welche sich nachteilig auf die Thermoelastizität der Wärmetauscher auswirkt, das heißt die maximal zulässigen Temperaturgradienten während des Anfahr- und Wechsellastbetriebes des Kraftwerkes reduziert und demzufolge die Kraftwerksverfügbarkeit bei erhöhtem Materialermüdungsrisiko verringert.

Der Erfindung liegt daher die Aufgabe zugrunde, einen Wärmetauscher zur Dampferzeugung für ein solarthermisches Kraftwerk anzugeben, welcher die erwähnten Nachteile im Stand der Technik reduziert oder überwindet.

Die Aufgabe wird gelöst durch den Gegenstand des unabhängigen Anspruchs 1. Die abhängigen Ansprüche sind auf vorteilhafte Ausführungsformen der Erfindung gerichtet.

Der erfindungsgemäße Wärmetauscher zur Erzeugung eines Dampfstroms für ein solarthermisches Kraftwerk umfasst einen Mantel zur Aufnahme eines mantelseitigen Fluids und Rohre, die innerhalb des Mantels verlaufen, für ein rohrseitiges Fluid. Die Wärme wird über die Rohre von dem rohrseitigen Fluid auf das mantelseitige Fluid übertragen, wobei das rohrseitige Fluid ein Thermo-Öl oder Salz und das mantelseitige Fluid Wasser ist.

Mit Hilfe des erfindungsgemäßen Wärmetauschers kann der Durchmesser des Mantels deutlich verringert werden. Der Einsatz von Sammlern anstelle von Rohrscheiben reduziert die mechanisch erforderlich Wanddicken sogar noch weiter. Dadurch lassen sich die maximal zulässigen Temperaturgradienten während des Anfahr- und Wechsellastbetriebes erheblich steigern, was zu einer größeren Thermoelastizität und Verfügbarkeit des Kraftwerks führt. Die erhöhte thermische Elastizität steigert darüber hinaus die Betriebssicherheit, da das Risiko der Materialermüdung und Thermorisse deutlich verringert wird.

Der Wärmetauscher umfasst einen Fluideintrittskanal, welcher sich an eine Eintrittsöffnung für das mantelseitige Fluid anschließt und zumindest einen Teil der Rohre in der Weise umgibt, dass der Fluideintrittskanal als eine Vorwärmerstrecke und/oder ein Strömungsrichter für das in den Mantel eintretende mantelseitige Fluid ausgebildet ist. Gemäß dieser Ausführungsform der Erfindung durchläuft das in den Wärmetauschermantel eintretende kalte Wasser zunächst diesen Fluideintrittskanal, bevor es sich mit dem bereits erwärmten Wasser bzw. Wasser-Dampf-Gemisch im Wärmetauscher vermischt. Hierdurch wird in gewisser Weise eine integrierte Vorwärmestrecke gebildet, was sich thermodynamisch und strömungstechnisch als günstig erweist. Des Weiteren dient der Fluideintrittskanal als Strömungsrichter.

In einer weiteren Ausführungsform der Erfindung umgibt der Fluideintrittskanal circa 1/8 der Oberflächen der Rohre. Der Fluideintrittskanal ist vorzugsweise kastenförmig aufgebaut und umschließt einen Teil der wärmeabgebenden Rohroberflächen. Der Fluideintrittskanal kann auch zylinderförmig ausgeführt sein. Dabei beträgt das Verhältnis der vom Fluideintrittskanal umschlossenen Rohroberfläche zur gesamten Rohroberfläche im Wärmetauscher 1/8. Je nach Anwendungsfall kann dieser Wert angepasst werden.

Weiterhin bevorzugt umfasst der Wärmetauscher einen Fluidaustrittskanal, welcher im Bereich einer Austrittsöffnung für das mantelseitige Fluid in der Weise angeordnet ist, dass der Fluidaustrittskanal als ein Strömungsrichter und/oder Wasserabscheider für das aus dem Mantel austretende mantelseitige Fluid ausgebildet ist. Hierdurch wird für eine gerichtete Strömung des aus dem Wärmetauscher austretenden Dampfes gesorgt. Ferner kann der Fluidaustrittskanal Elemente umfassen, die einer besseren Wasser- bzw. Tropfenabscheidung dienen.

Die Rohre sind als horizontales Mäander-Rohr-Bündel ausgebildet. Hierdurch wird in kompakter Weise eine große Oberfläche zur Wärmeübertragung bzw. Dampferzeugung und eine möglichst lange Verweilzeit des wärmeabgebenden Thermo-Öls im Wärmetauscher zur Verfügung gestellt. Die Dimension und Anordnung des Rohrbündels können dem jeweiligen Anwendungsfall entsprechend optimal ausgelegt werden.

Weiter weist der erfindungsgemäße Wärmetauscher eine Dampftrommel auf, welche oberhalb des Wärmetauschers angeordnet ist und durch Steig- und Fallleitungen an den Wärmetauscher gekoppelt ist. Der im Wärmetauscher gebildete Dampf gelangt über Steigleitungen zur Dampftrommel, von der er zur weiteren Verwendung bzw. Überhitzung entnommen wird. Über Fallleitungen kann das Kondensat aus der Dampftrommel abgeführt und zum Wärmetauscher zurückgeführt werden. Die Anordnung der Dampftrommel oberhalb des Wärmetauschers erlaubt einen Naturumlauf. Je nach Anwendungsfall kann auch ein Zwangsumlauf mittels einer Pumpe in Frage kommen.

Vorzugsweise weist die Dampftrommel einen Frischwassereinlass auf. Dadurch kann eine separate wärmetauscherseitige Eintrittsöffnung für das mantelseitige Fluid, Wasser, entfallen. Das zu erhitzende Wasser gelangt gemäß dieser Ausführungsform über den Frischwassereinlass in die Dampftrommel und weiter über die Fallleitungen in den Wärmetauscher. Nachfolgend wird die Erfindung anhand von Figuren näher erläutert. Es zeigen schematisch:
- Fig. 1: eine Seitenansicht einer ersten Ausführungsform der Erfindung;
- Fig. 2: eine Vorderansicht der ersten Ausführungsform aus Fig. 1;
- Fig. 3: eine Schnittansicht entlang der Linie A-A aus Fig. 1;
- Fig. 4: eine Seitenansicht einer zweiten Ausführungsform der Erfindung;
- Fig. 5: eine Vorderansicht der zweiten Ausführungsform aus Fig. 4;
- Fig. 6: eine Schnittansicht entlang der Linie B-B aus Fig. 4;
- Fig. 7: eine Seitenansicht einer dritten Ausführungsform der Erfindung; und
- Fig. 8: eine Vorderansicht der dritten Ausführungsform aus Fig. 7.

Figuren 1 bis 3 zeigen eine erste Ausführungsform des erfindungsgemäßen Wärmetauschers 1. Der hier horizontal aufgestellte Wärmetauscher 1 umfasst einen Mantel 10 zur Aufnahme eines mantelseitigen Fluids, Wasser, und ist auf einer Trägerstruktur 11 aufgebaut. Innerhalb des Mantels 10 sind Rohre 20 angeordnet, deren Symmetrieachsen mittels gestrichelter Linien dargestellt sind. Es handelt sich hierbei um ein Rohrbündel mit mäanderförmig gebogenen Rohren 20. Das heiße, wärmeabgebende Fluid, Thermo-Öl, tritt mit einer Temperatur von circa 400 °C und einem Druck von circa 20 bar über den Öleinlassstutzen 21 in den Wärmetauscher 1 und wird mittels eines Verteilers 23 in die einzelnen Rohre 20 des Rohrbündels geführt. Nach dem Durchströmen der Rohre 18 verlässt das Thermo-Öl mit einer Temperatur von circa 300 °C und einem Druck von circa 16 bar über einen Sammler 24 und über einen Ölauslassstutzen 22 den Wärmetauscher 1 und wird wieder den Absorberrohren der Parabolrinnen-Kollektoren (nicht dargestellt) zugeführt.

Das zu erhitzende Wasser tritt mit einer Temperatur von circa 300 °C und einem Druck von circa 110 bar über den Wassereinlassstutzen 12 oder in den Wärmetauscher 1. Über eine Eintrittsöffnung 13 strömt das kalte Wasser zunächst in einen Fluideintrittskanal 14. Hierbei ist der Fluideintrittskanal 14 gewinkelt kastenförmig aufgebaut und weist eine rechteckige Öffnung 14' auf, so dass das Wasser nach dem Eintritt in Richtung des Pfeils 15 zwangsgeführt wird und erst nach dem Passieren der Öffnung 14' mit bereits erhitztem Wasser bzw. Wasser-Dampf-Gemisch in Kontakt tritt. Der Fluideintrittskanal 14 dient somit der Strömungsführung und der Vorwärmung des kalten Wassers. Der Fluideintrittskanal 14 schließt einen Teil der das wärmeabgebende Thermo-Öl führende Rohre 20 ein, so dass es innerhalb des Kanals 14 zu einer erzwungenen Konvektion kommt. Es hat sich dabei herausgestellt, dass das Verhältnis der von dem Fluideintrittskanal 14 eingeschlossenen Oberfläche der Rohre 20 zur Gesamtoberfläche der im Wärmetauscher 1 befindlichen Rohre 20 idealerweise circa 1/8 beträgt.

Durch den Wärmeübergang vom Thermo-Öl zum Wasser wird im Wärmetauscher 1 Wasserdampf gebildet, so dass dort ein Gemisch aus Wasser und Dampf vorliegt, wobei aufgrund des Dichteunterschieds der gebildete Wasserdampf in Richtung der Dampftrommel 30 aufsteigt und Wasser sich vorwiegend im Bodenbereich des Wärmetauschers 1 befindet. Über die Öffnungen 32, die sich vorzugsweise im vertikal oberen Bereich des Wärmetauschers 1 befinden, gelangt der Dampf in die Steigleitungen 31 und weiter in die Dampftrommel 30. Von dort wird der Dampf über den Anschluss 35 entnommen und weiter verwendet. Vorzugsweise ist ein weiterer Wärmetauscher (nicht dargestellt) zur Überhitzung des Dampfes angeschlossen. Über die Fallleitungen 33 und die Öffnungen 34 wird das in der Dampftrommel 30 befindliche Kondensat wieder dem Wärmetauscher 1 zugeführt. Der aus der Dampftrommel 30 entnommene Dampf weist im Mittel eine Temperatur von circa 380 °C und einen Druck von circa 108 bar auf.

Figuren 4 bis 6 zeigen eine zweite Ausführungsform der Erfindung. Der wesentliche Unterschied zum zuvor gezeigten ersten Ausführungsbeispiel liegt darin, dass der Wärmetauscher 1 keinen separaten Wassereintrittsstutzen aufweist. Stattdessen wird der Wärmetauscher 1 über die Fallleitungen 33 und die Öffnungen 34 mit frischem Wasser versorgt. Dazu weist die Dampftrommel 30 einen Frischwassereinlass 36 auf. Somit können die Herstellungskosten gesenkt werden, da kein separater Wasseranschluss mehr benötigt wird. Es kann auch auf einen Fluideintrittskanal 14 verzichtet werden, da die Vorwärmung des kalten Wassers bereits in einem separaten Vorwärmer geschehen ist.

Figuren 7 und 8 zeigen eine dritte Ausführungsform der Erfindung. Prinzipiell ist diese Ausführungsform der ersten Ausführungsform (Fig. 1-3) ähnlich. Der wesentliche Unterschied besteht darin, dass die Rohre 20' als ein U-Rohr-Bündel ausgeführt sind. Somit tritt das Thermo-Öl über den seitlichen Öleinlassstutzen 21 in Pfeilrichtung 25 über die Rohrscheibe 27 in die Rohre 20' ein, gibt Wärme an Wasser ab und verlässt den Wärmetauscher 1 in Pfeilrichtung 26 über den Ölauslassstutzen 22. Das zu verdampfende Wasser tritt über den Wassereinlassstutzen 12 in den Wärmetauschermantel 10 ein und durchströmt den Fluideintrittskanal 14, wobei die Position des Wassereinlassstutzens 12 und somit auch des Fluideintrittskanals 14 im Vergleich zur ersten Ausführungsform verändert ist. Vorzugsweise wird der Fluideintrittskanal 14 im Bereich des Austritts des Thermo-Öls positioniert.

Temperaturen und Drücke der Fluide in dem Wärmetauscher können je nach Kraftwerksstandort oder -größe variieren.

## Patentansprüche

1. Wärmetauscher mit einem Mantel (10), der zur Erzeugung eines Dampfstroms Wasser enthält, und bei welchem innerhalb des Mantels (10) horizontal liegende Bündel von Rohren (20) für ein rohrseitiges Fluid angeordnet sind, wobei die Wärme über die Rohre (20) von dem rohrseitigen Fluid auf das Wasser übertragen wird, bei dem ein Fluideintrittskanal (14) vorhanden ist, welcher sich an eine Eintrittsöffnung (12) für das Wasser anschließt und zumindest einen Teil der Rohre (20) in der Weise umgibt, dass der Fluideintrittskanal (14) als eine Vorwärmerstrecke für das in den Mantel (10) eintretende Wasser ausgebildet ist,
**dadurch gekennzeichnet,**
**dass** eine separaten Dampftrommel (30) zur Abtrennung des dampfförmigen Wassers von der flüssigen Phase oberhalb des Wärmetauschers (1) angeordnet und durch Steig- und Fallleitungen (31, 33) an den Wärmetauscher (1) in der Weise gekoppelt ist, dass ein Naturumlauf erfolgt, dass die Rohre (20) als horizontales Mäander-Rohr-Bündel ausgebildet sind, wobei die Rohre (20) eingangsseitig mit einem Verteiler (23) verbunden sind, über welchen das wärmeabgebende Fluid in die einzelnen Rohre (20) geführt wird, und wobei die Rohre (20) ausgangsseitig mit einem Sammler (24) verbunden sind, dass der Fluideintrittskanal (14) für das Wasser, der Verteiler (23) und der Sammler (24) vollständig innerhalb des Mantels (10) angeordnet sind, und dass das rohrseitige Fluid ein Thermo-Öl oder Salz ist.

2. Wärmetauscher nach einem der vorhergehenden Ansprüche,
**dadurch gekennzeichnet,**
**dass** das mäanderförmige Rohrbündel dreiwegig ausgebildet ist, wobei ein erster Weg von den mit dem Verteiler in Verbindung stehenden Bündel von Rohren (20), ein zweiter Weg von dem darunter liegenden Bündel von Rohren (20) und ein dritter Weg von dem mit dem Sammler verbundenen Bündel von Rohren (20) gebildet wird.

3. Wärmetauscher nach einem der vorhergehenden Ansprüche,
**dadurch gekennzeichnet,**
**dass** der Fluideintrittskanal (14) als ein Strömungsrichter für das in den Mantel (10) eintretende Wasser ausgebildet ist.

4. Wärmetauscher nach Anspruch 1 oder 2,
**dadurch gekennzeichnet,**
**dass** der Fluideintrittskanal (14) circa 1/8 der Oberflächen der Rohre umgibt.

5. Wärmetauscher nach einem der vorhergehenden Ansprüche,
**dadurch gekennzeichnet,**
**dass** er einen Fluidaustrittskanal aufweist, der als ein Strömungsrichter und/oder Wasserabscheider für das aus dem Mantel (10) austretende Wasser ausgebildet ist.

6. Wärmetauscher nach einem der vorhergehenden Ansprüche,
**dadurch gekennzeichnet,**
**dass** die Dampftrommel (30) einen Frischwassereinlass aufweist.

## Claims

1. A heat exchanger with a casing (10) containing water for generating a steam flow, wherein inside of the casing (10) horizontal bundles of pipes (20) are arranged for a pipe-side fluid, wherein the heat is transmitted via the pipes (20) from the pipe-side fluid to the water; in which a fluid inlet conduit (14) is provided which is connected to an inlet opening (12) for the water and which encloses at least a part of the pipes (20) in such a manner that the fluid inlet conduit (14) is configured as a preheater for the water entering the casing (10),
**characterized in that**
a separate steam drum (30) is arranged for the separation of the water steam from the liquid phase above the heat exchanger (1) and is coupled by means of riser pipes and downpipes (31, 33) to the heat exchanger (1) in such a manner that a natural circulation occurs; wherein the pipes (20) are configured as a horizontal meandering pipe bundle; **in that** the pipes (20) comprise, on the inlet side, a distributor (23) via which the heat-emitting fluid is directed into the individual pipes (20) and, on the outlet side, the pipes (20) are connected to a header (24); **in that** the fluid inlet conduit (14) for the water, the distributor (23) and the header (24) are arranged entirely inside the casing (10); **in that** the pipe-side fluid is a thermal oil or a salt.

2. A heat exchanger according to claim 1,
**characterized in that**
the meandering pipe bundle is configured as a three-way pipe bundle, wherein a first way is arranged from the bundle of pipes (20) connected to the distributor (23), a second way from the bundle of pipes (20) located below and a third way from the bundle of pipes (20) connected to the header (24).

3. A heat exchanger according to one of the preceding claims,
**characterized in that**
the fluid inlet conduit (14) is configured as a flow director for the water entering the casing (10).

4. A heat exchanger according to claim 1 or 2,
**characterized in that**
the fluid inlet conduit (14) encloses approximately 1/8 of the surfaces of the pipes.

5. A heat exchanger according to one of the preceding claims,
**characterized in that**
it comprises a fluid outlet conduit, which is configured as a flow director and/or water separator for the water exiting the casing (10).

6. A heat exchanger according to one of the preceding claims,
**characterized in that**
the steam drum (30) has a fresh water inlet.

## Revendications

1. Echangeur de chaleur avec une enveloppe (10) contenant de l'eau pour la production d'un flux de vapeur, dans lequel, à l'intérieur de l'enveloppe (10) sont disposés des faisceaux horizontaux de canalisations (20) pour un fluide à l'intérieur des canalisations, la chaleur étant transmise via les canalisations (20), du fluide à l'intérieur des canalisations à l'eau; dans lequel un conduit (14) d'entrée de fluide est prévu, qui est raccordé à une ouverture (12) d'entrée pour l'eau et qui entoure au moins une partie des canalisations (20) d'une façon telle que le conduit (14) d'entrée de fluide soit configuré comme un préchauffer pour l'eau pénétrant dans l'enveloppe (10),
**caractérisé en ce que**
un collecteur de vapeur séparé (30) est disposé au-dessus de l'échangeur de chaleur (1) pour la séparation de la vapeur d'eau d'avec la phase liquide et est couplé, au moyen de conduites (31, 33) ascendantes et descendantes, à l'échangeur de chaleur (1) de telle façon qu'une circulation naturelle se produise; dans lequel les canalisations (20) sont configurées comme un faisceau de canalisations horizontal à méandres; **en ce que** les canalisations (20) comprennent, côté entrée, un distributeur (23) par l'intermédiaire duquel le fluide fournisseur de chaleur est dirigé dans les canalisations individuelles (20) et, côté sortie, les canalisations (20) sont raccordées à un collecteur (24); **en ce que** le conduit (14) d'entrée de fluide pour l'eau, le distributeur (23) et le collecteur (24) sont entièrement disposés à l'intérieur de l'enveloppe (10); et **en ce que** le fluide à l'intérieur des canalisations est une huile thermique ou un sel.

2. Echangeur de chaleur selon la revendication 1,
***caractérisé en ce que***
le faisceau de canalisations à méandres est configuré comme un faisceau de canalisations à trois voies, dans lequel une première voie est disposée, depuis le faisceau de canalisations (20), raccordée au distributeur (23), une deuxième voie, depuis le faisceau de canalisations (20), située au-dessous, et une troisième voie, depuis le faisceau de canalisations (20), raccordée au collecteur (24).

3. Echangeur de chaleur selon l'une quelconque des revendications précédentes,
***caractérisé en ce que***
le conduit (14) d'entrée de fluide est configuré comme un orienteur d'écoulement pour l'eau pénétrant dans l'enveloppe (10).

4. Echangeur de chaleur selon la revendication 1 ou 2,
***caractérisé en* ce *que***
le conduit (14) d'entrée de fluide entoure approximativement 1/8^{ème} des surfaces des canalisations.

5. Echangeur de chaleur selon l'une quelconque des revendications précédentes,
***caractérisé en ce qu'***
il comprend un conduit de sortie du fluide qui est configuré comme un orienteur d'écoulement et/ou un séparateur d'eau pour l'eau ressortant de l'enveloppe (10).

6. Echangeur de chaleur selon l'une quelconque des revendications précédentes,
***caractérisé en* ce *que***
le collecteur de vapeur (30) possède une entrée d'eau douce.
